# EUROPÄISCHE PATENTSCHRIFT

(11) **EP 2 755 522 B1**
(45) Veröffentlichungstag und Bekanntmachung des Hinweises auf die Patenterteilung: **24.08.2016**
(21) Anmeldenummer: 12762567.1
(22) Anmeldetag: 13.09.2012
(51) Int. Cl.: A45D 1/06, A45D 2/00, A45D 1/00, A45D 1/04

(54) **VERFAHREN ZUM KONDITIONIEREN EINER HAARSTRÄHNE MIT EINEM HAARFORMGERÄT SOWIE HAARFORMGERÄT DAFÜR**
METHOD FOR CONDITIONING A WISP OF HAIR WITH A HAIR SHAPING DEVICE AND HAIR SHAPING DEVICE THEREFOR
PROCÉDÉ DE CONDITIONNEMENT D'UNE MÈCHE DE CHEVEUX AU MOYEN D'UN APPAREIL DE MISE EN FORME DES CHEVEUX ET APPAREIL DE MISE EN FORME DES CHEVEUX ASSOCIÉ

(30) Priorität: 16.09.2011 DE 102011053662; 28.11.2011 DE 202011052113 U
(43) Veröffentlichungstag der Anmeldung: 23.07.2014
(73) Patentinhaber: WIK Far East Ltd., North Point, Hong Kong (CN)
(72) Erfinder: KOCK, Marvin, 45239 Essen (DE)
(74) Vertreter: Haverkamp, Jens
(86) Internationale Anmeldenummer: PCT/EP2012/067911
(87) Internationale Veröffentlichungsnummer: WO 2013/037869

(56) Entgegenhaltungen:
- DE-A1-102009 054 580
- DE-T2- 60 224 105
- US-A1- 2011 220 141

## Beschreibung

Die Erfindung betrifft ein Verfahren zum Konditionieren einer Haarsträhne mit einem Haarformgerät, umfassend wenigstens eine beheizbare Haarformfläche, an der das zu formende Haar zum Zwecke einer Haarformung anliegt, und umfassend ein Pflegestoffreservoir mit einem Pflegestoffaustritt, über den Pflegestoff an das daran vorbei bewegte Haar ausgegeben werden kann. Des Weiteren betrifft die Erfindung ein Haarformgerät, mit dem eine Haarsträhne konditioniert werden kann.

Zum Unterstützen einer Haarformung werden in das Haar mitunter Pflegestoffe eingebracht. Diese können den Haarformprozess unterstützen oder werden zum Konditionieren des Haares verwendet. Zum Durchführen des Formprozesses der Haare werden Haarformgeräte eingesetzt, beispielsweise sogenannte Straightener oder Lockenstäbe. Derartige Haarformgeräte verfügen über eine beheizte Haarformfläche. Ein Straightener verfügt über zwei derartige Haarformflächen, zwischen denen sich ein Haarformspalt befindet. Die Haarformflächen eines Straighteners sind gelenkig nach Art einer Zange gegeneinander verstellbar. Für die Haarformung wird typischerweise ein gewisser Druck und eine gewisse Formtemperatur benötigt. Zum Unterstützen des Formvorganges kann es zweckmäßig sein, das formende Haar zuvor mit einem Pflegestoff oder auch mit Wasser zu benetzen, so dass auch Wasser als Pflegestoff im Sinne dieser Ausführungen zu verstehen ist.

Wenn Pflegestoffe im Zusammenhang mit einer Haarformung dem Haar zugeführt werden, erfolgt dieses vor dem mit dem Haarformgerät durchzuführenden Formprozess. Das oder die Pflegestoffe werden auf das Haar aufgesprüht, oder, sollte es sich bei diesen um schaum- oder gelförmige Präparate handeln, in das Haar einmassiert. Dieses bedeutet jedoch, dass das gesamte Haar oder ein Teil des zu formenden Haares in einem ersten Schritt mit dem Pflegestoff zu behandeln ist, um anschließend mit dem Haarformgerät unter Wärmezufuhr geformt zu werden. Das Behandeln der geformten Haare mit einem Pflegestoff zum Konditionieren derselben nach dem Haarformprozess ist, um die vorgenommene Haarformung nicht zu beeinträchtigen, nur im Wege eines festigenden Sprays möglich. Appliziert wird ein solches Pflegestoffspray nach Abschluss des gesamten Haarformprozesses, also: nachdem die Gesamtheit der zu formenden Haare geformt worden sind. Daher ist eine auf bestimmte Haarsträhnen beschränkte selektive Applikation von Pflegestoffen nach formvollendetem Formvorgang nicht oder zumindest nicht ohne weiteres möglich.

Ein als Straightener ausgelegtes Haarformgerät, mit dem auch ein Pflegestoff an das geformte Haar appliziert werden kann, ist aus EP 2 254 438 B1 bekannt. Dieses vorbekannte Haarformgerät verfügt über benachbart zu den die Haarformflächen tragenden Armen über beheizte Aufnahmen, in die bei einer gewünschten zusätzlichen Haarkonditionierung ein Pflegestoffapplikator eingesetzt werden kann. Der Pflegestoffapplikator umfasst ein Pflegestoffreservoir, in dem der in einem geeigneten Material bevorratete Pflegestoff enthalten ist. Das Pflegestoffreservoir ist beheizt und verfügt über Mittel, mit denen der Pflegestoff in der Bewegungsbahn der relativ zu dem Haarformgerät bewegten Haar angeordnet ist. Die zu konditionierenden Haare werden kontaktierend an dem den Pflegestoff schwammartig aufnehmenden Pflegestoffträger vorbei geführt. Der Pflegestoff wird bei diesem vorbekannten Haarformgerät in flüssiger Form dem an dem Pflegestoffaustritt vorbei bewegtem Haar zugeführt.

Bei diesem vorbekannten Haarformgerät ist es erforderlich, dass das Haar kontaktierend an dem Pflegestoffträger vorbei bewegt wird. Aus diesem Grunde ist in einer Weiterbildung vorgesehen, eine Andruckwalze an dem anderen Arm des Haarformgerätes in einer Position anzuordnen, damit diese auf die Oberseite des Pflegestoffträgers wirkt. Das zu konditionierende Haar wird somit zwischen einer solchen Andruckwalze und dem Pflegestoffträger hindurch gezogen. Bei Geräten, die nicht über eine solche Andruckwalze verfügen, ist bei der Anwendung sorgfältig darauf zu achten, dass die Haarsträhne mit einem bestimmten Anpressdruck auf die Oberseite des aus dem Pflegestoffaustritt des Reservoirs herausragenden Pflegestoffträger wirkt. Eine Verwendung von Andruckrollen beeinträchtigt jedoch die Nutzungsmöglichkeiten eines solchen Haarformgerätes. Darüber hinaus wird eine solche Maßnahme mitunter als zu aufwendig in der Realisierung angesehen.

Ein Haarformgerät mit den Merkmalen des Oberbegriffs des Anspruchs 7 ist aus DE 602 24 105 T2 bekannt.

Ausgehend von dem diskutierten Stand der Technik liegt der Erfindung daher die Aufgabe zugrunde, ein eingangs genanntes Verfahren sowie ein Haarformgerät dafür vorzuschlagen, mit dem eine Konditionierung von Haar möglich ist, ohne dass hierdurch die Handhabungsvariabilitäten eingeschränkt und eine sichere Konditionierung einer Haarsträhne möglich ist, ohne dass ein Benutzer sehr genau auf eine bestimmungsgemäße Kontaktierung des Pflegestoffträgers achten muss.

Gelöst wird diese Aufgabe erfindungsgemäß durch ein eingangs genanntes, gattungsgemäßes Verfahren, welches folgende Schritte umfasst:
- Erwärmen des in einem einen Pflegestoffaustritt aufweisenden Pflegestoffreservoir bevorrateten Pflegestoffes auf eine Temperatur, die etwas unterhalb seiner Verdampfungstemperatur liegt,
- Erwärmen der zu konditionierenden Haarsträhne an der zumindest einen beheizbaren Haarformfläche auf eine Temperatur, die oberhalb der Verdampfungstemperatur des Pflegestoffes liegt, und
- Vorbeibewegen der eine oberhalb der Verdampfungstemperatur des Pflegestoffs aufweisenden Haarsträhne an dem Pflegestoffaustritt, wodurch von der an dem Pflegestoffaustritt vorbeibewegten Haarsträhne Wärme durch den Pflegestoffaustritt des Pflegestoffreservoirs in dieses abgestrahlt wird und hierdurch ein Teil des in dem Reservoir befindlichen, vorerwärmten Pflegestoffes über seine Vorerwärmungstemperatur hinaus und bis auf seine oder über seine Dampfübergangstemperatur erwärmt wird, so dass in Dampfform befindlicher Pflegestoff aus dem Pflegestoffaustritt austritt und der daran vorbeibewegten Haarsträhne zugeführt wird.

Die vorrichtungsbezogene Aufgabe wird gelöst durch ein Haarformgerät umfassend zumindest eine beheizte Haarformfläche und zumindest einen zum Konditionieren von mit dem Haarformgerät zu behandelndem Haar dienenden Pflegestoffapplikator mit einem einen in Richtung zur Bewegungsbahn von an der Haarformfläche vorbeibewegtem Haar hin offenen Pflegestoffaustritt aufweisendes Pflegestoffreservoir, welchem Pflegestoffapplikator eine Heizeinrichtung zum Vorerwärmen von darin befindlichem Pflegestoff auf eine Temperatur etwas unterhalb seiner Verdampfungstemperatur zugeordnet ist, wobei der Pflegestoff in dem Pflegestoffreservoir bevorratet ist, damit sich Pflegestoff innerhalb des Pflegestoffaustrittes oder im Bereich desselben befindet und der unterhalb des Pflegestoffaustrittes oder im Bereich desselben befindliche Pflegestoff von der Bewegungsbahn, in der von dem Haarformgerät erwärmtes Haar relativ zu der zumindest einen Haarformfläche bewegt wird, beabstandet ist und somit das Haar den unterhalb seiner Verdampfungstemperatur befindlichen Pflegestoff in dem Pflegestoffaustritt oder im Bereich desselben nicht kontaktiert, wobei die Heizeinrichtung als wärmeleitendes Element ausgeführt ist, welches mit einem Wärme abgebenden Abschnitt in das Pflegestoffreservoir hineinreicht und welches einen Wärmeaufnahmeabschnitt aufweist, der außerhalb des Pflegestoffreservoirs und zumindest bereichsweise in der Bewegungsbahn von mit dem Haarformgerät geformtem Haar angeordnet ist.

Bei dem vorbeschriebenen Verfahren erfolgt eine Pflegestoffzufuhr an das geformte Haar auf verblüffend einfache Weise. Der zu applizierende Pflegestoff, wird in dem Pflegestoffreservoir eines Pflegestoffapplikators bevorratet. Dieser verfügt über einen Pflegestoffaustritt. Der in dem Pflegestoffapplikator in einem Pflegestoffreservoir bevorratete Pflegestoff wird vor seiner Applikation vorerwärmt, und zwar auf eine Temperatur, die etwas unterhalb seiner Verdampfungstemperatur liegt. Eine Pflegestoffapplikation an das zu konditionierende Haar erfolgt dagegen mit dem in seiner Dampfphase befindlichen Pflegestoff. Um den vorerwärmten Pflegestoff bzw. ein Teil desselben über seine Verdampfungstemperatur hinaus zu erwärmen, wird bei diesem Verfahren die in der zuvor an der zumindest einen Haarformfläche erwärmten Haarsträhne enthaltene Wärme genutzt. Diese Haarsträhne wird mit geringem Abstand und somit berührungslos an dem in dem Pflegestoffaustritt oder zumindest im Bereich desselben anstehenden Pflegestoff vorbeigeführt. Die von der Haarsträhne abgestrahlte Wärme beaufschlagt den vorerwärmten Pflegestoff, so dass dieser auf bzw. oberhalb seiner Verdampfungstemperatur erwärmt wird und sodann der Pflegestoff in Dampfform der an dem Pflegestoffaustritt vorbeibewegten Haarsträhne zugeführt wird. Ausgenutzt wird bei diesem Verfahren, dass eine zu formende Haarsträhne mit einem Haarformgerät, beispielsweise mit einem Straightener oder einem Lockenstab auf Temperaturen von mehr als 150°C, mitunter auch auf Temperaturen von 200°C und mehr erwärmt wird und die erwärmte Haarsträhne auch nach Verlassen der Haarformfläche noch Temperaturen zwischen 120°C und 180°C aufweist. Die von dieser Haarsträhne abgestrahlte Wärme ist ausreichend, um von der Oberfläche des in oder im Bereich des Pflegestoffaustritts anstehenden, entsprechend vorerwärmten Pflegestoffes zum Verdampfen zu bringen. Das Maß der Vortemperierung des Pflegestoffes wird man in Abhängigkeit von dem durch das vorbeibewegte Haar zur wartenden möglichen Temperaturhub auslegen. Ausgenutzt wird bei diesem Verfahren und dementsprechend auch bei dem beanspruchten Haarformgerät, dass für die Konditionierung der an dem Pflegestoffaustritt vorbei bewegten Haarsträhne regelmäßig nur ein Bruchteil des in dem Pflegestoffreservoir befindlichen Pflegestoffes zum Verdampfen gebracht werden. Diese Wärme steht in einer zuvor auf die genannten Temperaturen erwärmten Haarsträhne zur Verfügung.

Das Erwärmen von vorerwärmten Pflegestoff auf bzw. über seine Dampfübergangstemperatur erfolgt typischerweise durch Wärmestrahlung, und zwar von der Haarsträhne durch den Pflegestoffaustritt an den in oder im Bereich des Austritts vorhandenen Pflegestoff. Ergänzend aber auch unabhängig hiervon kann vorgesehen sein, den Pflegestoff durch Wärmeleitung zu erwärmen. Dieses wird dadurch realisiert, dass die erwärmte Haarsträhne über eine Heizfahne geführt wird, und zwar über einen Wärme aufnehmenden Abschnitt derselben. Mit einem hieran angeformten Abschnitt reicht die Heizfahne in das Pflegestoffreservoir, von welchem Wärme abgebenden Abschnitt die Wärme an den in dem Pflegestoffreservoir befindlichen Pflegestoff abgegeben wird. Diese Konzeption lässt sich einsetzen, um in dem Pflegestoffreservoir befindlichen Pflegestoff, der vorerwärmt ist, auf bzw. über seine Dampfübergangstemperatur zu erwärmen. Ebenfalls ist es möglich, mittels einer solchen als Heizfahne ausgeführten Heizeinrichtung den in dem Pflegestoffreservoir befindlichen Pflegestoff vorzuerwärmen, und zwar auf eine Temperatur, die etwas unterhalb seiner Dampfübergangstemperatur liegt. Der notwendige Temperaturhub zum Applizieren des Pflegestoffes erfolgt sodann durch von der noch erwärmten, an dem Pflegestoffaustritt vorbeibewegten Haarsträhne abgestrahlten Wärme.

Von besonderem Vorteil bei diesem Verfahren - gleiches gilt für das beanspruchte Haarformgerät - ist, dass eine Steuerung des in Dampfform austretenden Pflegestoffes durch das an dem Pflegestoffaustritt vorbeibewegte Haar selbst gesteuert wird. Erst durch die in dem vorbeibewegten Haar enthaltene Wärme wird der Pflegestoffverdampfungsprozess ausgelöst. Befindet sich im Bereich des Pflegestoffaustritts kein erwärmtes Haar, findet kein Verdampfungsprozess statt oder dieser wird gestoppt. Letzteres tritt bei einer Anwendung des Verfahrens im Zusammenhang mit einem als Straightener konzipierten Haarformgerät beispielsweise dann ein, sobald der Haarformspalt geöffnet wird und die Haarsträhne aus dem Haarformspalt herausfällt. Somit erfolgt eine Steuerung des in Dampfform dem zu konditionierenden Haar zuzuführenden Pflegestoffes typischerweise ohne zusätzliche Aktoren oder Stellglieder und allein gesteuert durch das Vorhandensein von erwärmten Haaren als Wärmequelle vor dem Pflegestoffaustritt. Damit erfolgt die Steuerung der Pflegestoffapplikation im Einklang mit der Haarbehandlung erfolgt.

Vorteilhaft bei der vorbeschriebenen Applikation eines Pflegestoffes in seiner Dampfphase ist, dass die Menge des applizierten Pflegestoffes bzw. diejenige Pflegestoffmenge, die vom Haar aufgenommen werden kann, gegenüber kontaktierenden Pflegestoffübertragungsverfahren besser kontrollierbar ist. Dieses gilt beispielsweise bei einem Einsatz von fixierenden Pflegestoffen, bei denen bei einer den Pflegestoff durch das Haar kontaktierenden Pflegestoffaufnahme gemäß dem Stand der Technik oftmals eine Aufnahme von zu viel Pflegestoff und damit einer zu großen Fixierstoffmenge zu beobachten ist, was zum Verkleben der Haare führt. Bei einem Einsatz von Wasser oder wasserhaltigen Pflegestoffen ist bei einer zu großen Pflegestoffdosierung bzw. -aufnahme durch das Haar zu befürchten, dass die eingestellte Formgebung der Haare wieder aufgelöst wird. Dieses ist bei einer Dampfapplikation durch die kontrolliert geringere Pflegestoffapplikation vermieden.

Die Dampfapplikation bewirkt zudem, dass der Pflegestoff sich besonders gut in der an dem Pflegestoffaustritt vorbei geführten Haarsträhne besonders gut verteilt, vor allem auch an diejenigen Haare der Haarsträhne, die an der zu dem Pflegestoffaustritt abgewandten Seite liegen. Auch hierin liegt der Umstand begründet, dass eine effektive Pflegestoffausrüstung der Haarsträhne mit relativ wenig Pflegestoffeinsatz möglich ist.

Bei diesem Konzept erfolgt eine Haarkonditionierung selektiv, bezogen auf diejenigen Haare einer Haarsträhne, die bei einem Behandlungsschritt dem Haarformprozess unterworfen sind.

Vorteilhaft bei diesem Konzept ist darüber hinaus, dass die durch die Wärmeabgabe bedingte Pflegestoffzufuhr das behandelte Haar unmittelbar nach seiner Erwärmung kühlt, also: während dieses nach dem Formprozess über den Pflegeapplikationsaustritt hinweggeführt wird, so dass insgesamt die Zeit der Wärmeeinwirkung auf das zu formende bzw. geformte Haar reduziert ist. Das besondere an dem beschriebenen Konzept ist, dass eine Kühlung des an dem Pflegestoffaustritt vorbeibewegten Haares auf zweierlei Weise erfolgt. Zum Einen dadurch, dass dem Haar in Dampfform befindlicher Pflegestoff zugeführt wird, dessen Temperatur geringer ist diejenige Temperatur, die das Haar am Abschluss des Formprozesses aufweist. Darüber hinaus erfolgt eine Kühlung durch den Verdampfungsprozess des Pflegestoffes selbst. Der Verdampfungsprozess entzieht seiner Umgebung Wärme. Da die an dem Applikationsaustritt vorbeibewegte Haarsträhne die größte Wärmequelle in diesem Zusammenhang ist, entzieht der Verdampfungsprozess vornehmlich Wärme von dieser. Der vorbeschriebene Prozess macht deutlich, dass, sobald der Verdampfungsprozess des in dem Pflegestoffapplikator bevorrateten Pflegemittels eingesetzt hat, dieser sich durch damit einhergehenden Wärmeentzug aus der Umgebung (vor allem der Haarsträhne) selbsttätig verstärkt und dadurch eine größere Pflegestoffdampfmenge produziert wird. Dieses bedeutet, dass man den Haarbehandlungsprozess typischerweise derart ausführt, dass beispielsweise beim einem Straightener dieser in einer ersten Phase nur relativ langsam gegenüber der Haarsträhne bewegt wird, und zwar solange, bis der Pflegestoffverdampfungsprozess eingesetzt hat. Dann kann aufgrund der vorbeschriebenen Zusammenhänge des Straightener rascher gegenüber der Haarsträhne bewegt werden.

Die Beschreibung des beanspruchten Verfahrens macht deutlich, dass eine Abhängigkeit zwischen dem Grad der Erwärmung der Haare, dem Grad der Vorerwärmung des Pflegestoffes und der Geschwindigkeit, mit der eine geformte, warme Haarsträhne an dem Pflegestoffapplikationaustritt des Pflegestoffapplikators vorbeibewegt wird, im Hinblick auf die applizierte Pflegestoffmenge besteht. Darüber hinaus ist die Art des Lösungsmittels des Pflegestoffes zu berücksichtigen, durch das die Verdampfungstemperatur definiert wird. Typischerweise wird als Lösungsmittel bei einem solchen Pflegestoff Wasser verwendet werden. Jedoch können Pflegestoffe auch in anderen Lösungsmitteln, beispielsweise in einem Alkohol, gelöst sein. Entsprechend unterschiedlich ist zu berücksichtigende Verdampfungstemperatur.

Untersuchungen haben gezeigt, dass zweckmäßigerweise der Pflegestoff bis zumindest 40°C unterhalb seiner Verdampfungstemperatur vorerwärmt wird. Andererseits wird man üblicherweise bestrebt sein, die Vorerwärmungstemperatur nicht zu hoch zu wählen, damit die Verdunstungsrate gering gehalten werden kann. Daher ist bevorzugt, dass die Vorerwärmungstemperatur des Pflegestoffes mindestens 15°C, insbesondere zumindest 20 oder 25°C unterhalb der Verdampfungstemperatur des Pflegestoffes liegt.

Typischerweise wird man einen Pflegestoffträger verwenden, der in dem Pflegestoffreservoir des Pflegestoffapplikators angeordnet ist und bis in den Pflegestoffaustritt hinein- oder an diesen heranreicht. Dieser Pflegestoffträger ist ausgebildet, damit Pflegestoff allein durch die Kapillarkräfte des Pflegestoffträgers in bzw. an den Pflegestoffaustritt transportiert wird. Gemäß einer bevorzugten Ausgestaltung ist das gesamte oder im Wesentlichen das gesamte Pflegestoffreservoir mit einem solchen Pflegestoffträger gefüllt. Hierbei kann es sich um einen mit Pflegestoff getränkten textilen Körper, beispielsweise ein Vlies oder ein Filz handeln. Ebenfalls ist der Einsatz eines offenporigen Schaumes als Pflegestoffträger möglich.

Der Pflegestoffaustritt ist gemäß einer Ausgestaltung als Schlitz ausgeführt und erstreckt sich typischerweise über die gesamte Länge der benachbart angeordneten beheizten Haarformfläche des Haarformgerätes.

Bevorzugt wird man den Pflegestoffträger ausbilden und innerhalb des Pflegestoffreservoirs anordnen, dass dieser gegenüber der Oberseite der den Pflegestoffaustritt einfassenden Gehäuseteile vertieft ist. Folglich grenzt ein solcher Pflegestoffträger mit seiner Oberseite entweder an die innere Mündung des Pflegestoffaustritts oder ragt in diesen nur so weit hinein, dass dessen Oberseite nicht bündig mit der Applikatoraußenseite abschließt. Bei einer solchen Ausgestaltung wird man die lichte Weite des Pflegestoffaustrittes so wählen, dass von dem daran vorbeigeführten erwärmten Haar eine hinreichende Wärmemenge an die Pflegestoffgetränkte Oberfläche des Pflegestoffträgers gelangt. Ein Spaltmaß von etwa 1-1,5 mm werden als ausreichend angesehen.

Anwenden lässt sich das vorbeschriebene Verfahren sowohl bei Haarformgeräten, die eine fest stehende Haarformfläche aufweisen, wie dieses beispielsweise bei Straightenern oder Lockenstäben der Fall ist. Einsetzen lässt sich dieses Konzept auch bei solchen Haarformgeräten, die über rotierende Haarformflächen verfügen, wie dieses beispielsweise bei Haarformgeräten der Fall ist, die über einen rotierenden beheizten Schaft verfügen. Im ersteren Falle ist es möglich, den Pflegestoffapplikator benachbart zu der beheizten Haarformfläche anzuordnen. Im letzteren Falle wird man den Pflegestoffapplikator in die beheizte Haarformfläche integrieren, und zwar dergestalt, dass das in dem Pflegestoffreservoir befindliche Pflegemittel gegenüber den beheizten Haarformflächen bzw. Haarformflächenbereichen thermisch getrennt oder isoliert ist. Dieses ist der Maßnahme geschuldet, dass eine Vorerwärmung des Pflegestoffes nur auf eine Temperatur unterhalb seiner Verdampfungstemperatur erfolgen soll, eine Erwärmung der Haarformflächenabschnitte jedoch auf deutlich höhere Temperaturen vorgesehen ist.

Weitere Vorteile und Ausgestaltungen der Erfindung ergeben sich aus der nachfolgenden Beschreibung von Ausführungsbeispielen unter Bezugnahme auf die beigefügten Figuren. Es zeigen:
- **Fig. 1:**: eine schematisierte Querschnittsdarstellung eines als Straightener ausgebildeten Haarformgerätes mit einem Pflegestoffapplikator,
- **Fig. 2:**: das Haarformgerät der Figur 1 während des Prozesses einer Haarformung,
- **Fig: 3:**: eine vergrößerte Ausschnittsdarstellung aus der Darstellung der Figur 2,
- **Fig. 4:**: ein weiteres Haarformgerät, geeignet zum gleichzeitigen Konditionieren von Haar,
- **Fig. 5:**: eine schematisierte Teilquerschnittsdarstellung eines als Straightener ausgebildeten Haarformgerätes mit einem Pflegestoffapplikator und
- **Fig. 6:**: eine schematisierte Querschnittsdarstellung eines als Straightener ausgebildeten Haarformgerätes mit einem Pflegestoffapplikator gemäß einer weiteren Ausgestaltung.

Ein Haarformgerät 1 ist als sogenannter Straightener und damit prinzipiell zum Glätten von Haar konzipiert. Das Haarformgerät 1 verfügt über zwei gelenkig aneinander angeschlossene Arme 2, 2.1, die zangenartig gegeneinander verstellbar sind. Jeder Arm 2, 2.1 trägt an seinem freien Ende an der zu dem jeweils anderen Arm 2, 2.1 weisenden Seite ein Formwerkzeug 3 bzw. 3.1. Bei den Formwerkzeugen 3, 3.1 handelt es sich um jeweils eine elektrisch beheizte Formplatte mit einer ebenen, glatten Oberfläche. Das Gelenk des Haarformgerätes 1, mit dem die beiden Arme 2, 2.1 gelenkig aneinander angeschlossen sind, ist in Figur 1 mit dem Bezugszeichen 4 gekennzeichnet. Zwischen den beiden zueinander weisenden Flächen der Formwerkzeuge 3, 3.1 - den Haarformflächen - befindet sich ein Haarformspalt H. In diesen wird eine mit dem Haarformgerät 1 zu formende Haarsträhne zum Zwecke ihrer Haarformung eingelegt. Schematisiert ist in Figur 1 ein Heizelement 5 zum Erwärmen der Formplatte 3 des Armes 2 eingezeichnet.

Das Haarformgerät 1 verfügt des Weiteren über einen Pflegestoffapplikator 6. Der Pflegestoffapplikator 6 umfasst ein Pflegestoffreservoir 7, welches über einen als Schlitz ausgeführten Pflegestoffaustritt 8 mit der Umgebung in Verbindung steht. Eingesetzt in das Pflegestoffreservoir 7 ist eine Pflegestoffkartusche, die bei dem dargestellten Ausführungsbeispiel einen aus Kunststoff gefertigten, U-förmigen Tragekörper 9 und aus einem Pflegestoffträger 10 besteht. Der Pflegestoffträger 10 ist mit Pflegestoff getränkt und bei dem dargestellten Ausführungsbeispiel aus einem Filz gefertigt. Durch den Tragekörper 9 und den Pflegestoffträger 10 ist das Pflegestoffreservoir 7 insgesamt ausgefüllt. Der Tragekörper 9 erstreckt sich über die gesamte Längserstreckung des Pflegestoffträgers 10 und trägt an seinem einen Ende eine über den Pflegestoffträger 10 vorstehende Handhabe. Die Handhabe dient dem Zweck einer Handhabung der Pflegestoffkartusche, die in das Pflegestoffreservoir eingeschoben und aus diesem auch herausgenommen werden kann. Das in dem Pflegestoffträger 10 enthaltene Pflegemittel ist bei dem dargestellten Ausführungsbeispiel wasserlöslich.

Der Pflegestoffaustritt 8 erstreckt sich über die Längserstreckung des Formwerkzeuges 3. Die lichte Weite des Pflegestoffaustrittes 8 beträgt etwa 1 mm.

Der Pflegestoffapplikator 6 ist mit seinem Pflegestoffreservoir 7 im Bezug auf das Heizelement 5 dergestalt angeordnet, dass durch dieses zumindest der an den Pflegestoffaustritt 8 grenzende Abschnitt des Pflegestoffträgers 10 und damit der in diesem Abschnitt gehaltene Pflegestoff erfolgt. Dabei ist vorgesehen, dass eine Erwärmung des Pflegestoffes nur auf eine Temperatur unterhalb seiner Verdampfungstemperatur erfolgt. Bei dem dargestellten Ausführungsbeispiel ist eine Erwärmung auf etwa 70°C vorgesehen. Dieses bedeutet, dass der vorerwärmte, in dem Pflegestoffträger 10 enthaltene Pflegestoff selbst bei einer kontinuierlichen Erwärmung des Formwerkzeuges 3 nicht verdampft.

Bei einem Betrieb des Haarformgerätes 1 zum Formen einer Haarsträhne (hier: zum Glätten einer Haarsträhne) werden die Formwerkzeuge 3, 3.1 auf eine Temperatur von etwa 180-210°C aufgeheizt. Es versteht sich, dass der Haarformprozess erst durchgeführt werden kann, wenn die Formwerkzeuge 3, 3.1 ihre für den jeweiligen Haarformprozess gewünschte Temperaturen erreicht haben. Sind die Formwerkzeuge 3, 3.1 auf Betriebstemperatur, ist ebenfalls zumindest der pflegestoffaustrittsnahe Pflegestoff auf seine Vorerwärmungstemperatur gebracht. Zum Durchführen des Haarformprozesses wird in den Haarformspalt H eine zu formende Haarsträhne 11 eingelegt. Anschließend wird durch entsprechendes Bewegen des Haarformwerkzeuges 1 die Haarsträhne 11 durch den Haarformspalt H gezogen. In Figur 2 ist die Bewegung zwischen Haarformgerät 1 und Haarsträhne 11 durch die gegeneinander gerichteten Blockpfeile kenntlich gemacht. Im Zuge dieses Prozesses wird das Haar durch ihren Kontakt an den Formwerkzeugen 3, 3.1 auf eine Temperatur von mehr als 150°C erwärmt. Mit dieser Temperatur wird die Haarsträhne 11 an dem Pflegestoffaustritt 8 vorbeibewegt. Durch den in Richtung zu dem vorbeibewegten Haar offenen Pflegestoffaustritt 8 dringt Wärme in den Pflegestoffaustritt 8 ein und erwärmt die Oberseite 12 des Pflegestoffträgers 10 bzw. des darin enthaltenen Pflegestoffes, und zwar über die Verdampfungstemperatur des Pflegestoffes hinaus. Die Wärmezufuhr ist in der vergrößerten Darstellung der Figur 3 des Pflegestoffapplikators 6 durch die geschlängelten Linien schematisiert dargestellt. Infolge dessen verdampft Pflegestoff und wird in Dampfform an die Haarsträhne 8 transportiert, wie dieses in Figur 3 schematisiert anhand der in Richtung zu der Haarsträhne 11 wandernden Dampfströpfchen gezeigt ist. Somit erfolgt ein Wärmetransport von der geformten und noch formwarmen Haarsträhne 11 in den Pflegestoffaustritt 8 zu dem Pflegestoff hinein und ein Pflegestofftransport in Dampfform in umgekehrter Richtung. Ist die Haarsträhne 11 vollständig durch den Haarformspalt des Haarformgerätes 1 hindurchgezogen, befindet sich vor dem Pflegestoffaustritt 8 keine Wärmequelle mehr, so dass der Verdampfungsprozess unverzüglich endet. Genutzt wird hierbei der Umstand, dass durch die von der erwärmten Haarsträhne 11 abgestrahlte Wärme nur jeweils eine geringe Pflegestoffmenge über die Verdampfungstemperatur erwärmt wird.

Um das Haarformgerät 1 in beide Richtungen bewegen und handhaben zu können, ist dem Arm 2 neben dem Pflegestoffapplikator 6 ein zweiter Pflegestoffapplikator 6.1 auf der dem Pflegestoffapplikator 6 gegenüberliegenden Seite des Armes 2 zugeordnet. Der Pflegestoffapplikator 6 ist identisch mit dem Pflegestoffapplikator 6. Die Haarsträhne 11 ist, wenn diese an dem Pflegestoffaustritt 8.1 des Pflegestoffapplikators 6.1 bei der in Figur 2 gezeigten Bewegungsrichtung vorbeigezogen wird, auf Umgebungstemperatur. Mithin vordampft aus dem Pflegestoffreservoir des Pflegestoffapplikators 6.1 kein Pflegestoff.

Bei dem Ausführungsbeispiel der Figuren 1 bis 3 sind die Pflegestoffapplikatoren 6, 6.1 Teil des Haarformgerätes 1. In einer alternativen Ausgestaltung ist vorgesehen, die Pflegestoffapplikatoren lösbar bezüglich des eigentlichen Haarformgerätes zu konzipieren. Dieses ist möglich beispielsweise durch Rast- oder Klipsverbindungsmittel, anhand derer ein Pflegestoffapplikator an das Haarformgerät angeklippst werden kann. Möglich ist auch eine Ausgestaltung, bei der zwei Pflegestoffapplikatoren eine gegenständliche Einheit bilden und diese sodann nach Art eines Bügels an das Haarformgerät bzw. bei einem Straigthener an einen Arm des Haarformgerätes angesetzt werden können. Ist die einem Pflegestoffapplikator zugeordnete Wärmequelle diejenige des Haarformgerätes, ist für die Zwecke der Vorerwärmung des Pflegestoffes in einem solchen Pflegestoffapplikator Sorge dafür zu tragen, dass eine hinreichende Wärmeübertragung von dem Haarformgerät auf das Pflegestoffreservoir gegeben ist. Zu diesem Zweck kann vorgesehen sein, dass das Haarformgerät einerseits und der Pflegestoffapplikator an seiner zu dem Haarformgerät weisenden Wand andererseits zumindest abschnittsweise über Wärmeübertragungsflächen verfügen. Diese können ganz oder auch teilweise mit einer metallischen Oberfläche ausgerüstet sein, um einen Wärmeübergang zu begünstigen. Diese Wärmeübertragungsflächen können vom Gerät vertieft oder anderweitig versetzt angeordnet sein und werden bei einer solchen Ausgestaltung von einem steckerähnlichen Vorsprung des Pflegestoffapplikators kontaktiert. Durch eine solche Maßnahme ist gewährleistet, dass diese Wärmeübertragungsflächen bei einem Betrieb des Haarformgerätes ohne Pflegestoffapplikator nicht berührt werden können.

Erfindungsgemäß wird einem solchen Pflegestoffapplikator ein eigenes Heizelement zum Vorerwärmen des Pflegestoffes zugeordnet.

Das beschriebene Konzept lässt sich beispielsweise auch einsetzen, wenn ein oder mehrere Pflegestoffapplikatoren in eine Haarformfläche eingesetzt sind. Ein Ausführungsbeispiel eines solchen Haarformgerätes 13 ist in Figur 4 in einem Querschnitt schematisiert gezeigt. Von dem Haarformgerät 13 ist in Figur 4 eine Trommel 14 gezeigt, die in nicht näher dargestellter Art und Weise rotatorisch angetrieben werden kann. Die Außenseite der Trommel 14 ist glatt. Das Haarformgerät 13 dient zum Ausbilden langwelliger Locken, wobei das zu formende Haar nicht um die Trommel 14 vollständig gewickelt wird. Vielmehr wird das zu formende Haar bei dem Haarformgerät 13 in Umfangsrichtung der Trommel 14 gesehen nur über einen Winkelbetrag von weniger als 270° an der Trommel 14 vorbeigeführt, wie dieses schematisiert in Figur 4 gezeigt ist. Bei dem in Figur 4 dargestellten Ausführungsbeispiel ist die äußere Mantelfläche der Trommel 14 die Haarformfläche 15. Diese ist unterteilt in drei beheizte Segmente, die anhand der unterhalb der Haarformfläche 15 angeordneten, schematisiert dargestellten Heizelemente 16, 16.1, 16.2 erkennbar sind. Zwischen jedem Heizelement 16, 16.1 bzw. 16.1, 16.2 und 16.2, 16 befindet sich ein Pflegestoffapplikator 17, 17.1, 17.2. Die Pflegestoffapplikatoren 17, 17.1, 17.2 sind konzipiert prinzipiell wie der Pflegestoffapplikator 6 der Figuren 1 bis 3. Die Pflegestoffaustritte der Pflegestoffapplikatoren 17, 17.1, 17.2 sind zur Haarformfläche 15 hin offen. Die Arbeitsweise des Haarformgerätes 13 für die Zwecke des Konditionierens von damit geformtem Haar ist entsprechend demjenigen, wie dieses zu dem Ausführungsbeispiel der Figuren 1 bis 3 beschrieben ist. Die Pflegestoffreservoirs der Pflegestoffapplikatoren 17, 17.1, 17.2 befinden sich daher in einer Anordnung zu den Heizelementen 16, 16.1, 16.2, damit darin enthaltener Pflegestoff nur vorerwärmt und nicht über seine Verdampfungstemperatur hinaus erwärmt wird. Erst wenn im Zuge einer Rotation der Trommel 14 erwärmtes Haar an den jeweiligen Pflegestoffaustritt gelangt, wird eine Pflegestoffcharge verdampft und dem Haar zugeführt. Dieser Vorgang wiederholt sich bei jedem Pflegestoffapplikator 17, 17.1, 17.2 entsprechend der Rotationsgeschwindigkeit der Trommel 14.

Figur 4 zeigt eine Ausgestaltung eines Haarformgerätes, bei der die Trommel rotiert. In einer anderen Realisierung ist vorgesehen, dass das Haarformgerät über eine feststehende Trommel verfügt, jedoch ebenso wie zu der Trommel 14 des vorbeschriebenen Ausführungsbeispiels erläutert, Pflegestoffapplikatoren aufweist.

Zusätzlich kann eine solche Trommel, motorisch rotatorisch angetrieben oder nicht, über Borsten- oder Bürstenreihen verfügen.

Figur 5 zeigt in einer Teilquerschnittsdarstellung entsprechend derjenigen der Figur 3 den unteren Arm 2.2 eines als Straightener konzipierten und im Übrigen nicht näher dargestellten Haarformgerätes 1.1 mit einem Pflegestoffapplikator 6.2. Das Formwerkzeug des Arms 2.2 ist mit dem Bezugszeichen 3.2 gekennzeichnet. Der Pflegestoffapplikator 6.2 ist prinzipiell aufgebaut wie der Pflegestoffapplikator 6 der Figuren 1 bis 3. Erfindungsgemäß verfügt der Pflegestoffapplikator 6.2 über eine zusätzliche Heizeinrichtung 18. Die erfindungsgemäße Heizeinrichtung 18 des dargestellten Ausführungsbeispiels ist passiv arbeitend ausgelegt und aus einem Wärme gut leitenden Material, im vorliegenden Fall aus Aluminium hergestellt. Die Heizeinrichtung 18 umfasst einen Wärmeaufnahmeabschnitt 19 und einen Wärmeabgabeabschnitt 20. Der Wärme abgebende Abschnitt 20 ragt in das Pflegestoffreservoir 7.1 des Pflegestoffapplikators 6.2 hinein und bildet letztendlich das eigentliche Heizelement. Darin ist, wie dieses bereits zu dem Pflegestoffapplikator 6 beschrieben ist, ein Pflegestoffträger mit darin bevorratetem Pflegestoff enthalten. Die Heizeinrichtung 18 erstreckt sich in Längserstreckung in etwa über die Länge des oberseitigen Pflegestoffapplikationsaustrittes 8.2. Der winklig zu dem Wärmeabgabeabschnitt 20 angeordnete Wärmeaufnahmeabschnitt 19 der Heizeinrichtung 18 befindet sich mit seiner in Figur 5 erkennbaren Oberseite in der Flucht der Oberseite 21 des Formwerkzeuges 3.2 und damit in der Bewegungsbahn einer mit dem Haarformgerät 1.1 geformten Haarsträhne. Mithin wird die geformte und noch warme Haarsträhne kontaktierend über die Oberseite des Wärmeaufnahmeabschnittes 19 geführt. Bei dem dargestellten Ausführungsbeispiel ist diese eben ausgebildet. Es versteht sich, dass diese ebenfalls konvex gekrümmt sein kann.

Der Pflegestoffapplikator 6.2 ist unter Belassung eines Luftspaltes 22 an dem Arm 2.2 des Haarformgerätes 1.1 angeschlossen. Dieses dient einer thermischen Isolierung des Pflegestoffapplikators 6.2 von dem Arm 2.2. Dieses dient dem Zweck, dass in das Pflegestoffreservoir 7.1 bzw. den darin enthaltenen Pflegestoff keine Wärme durch den Prozess des Beheizens des oder der Formwerkzeuge des Haarformgerätes 1.1 eingeleitet wird. Figur 5 macht deutlich, dass die Heizeinrichtung 18 mit ihrem Wärmeaufnahmeabschnitt 19 über das Gehäuse des Armes 2.2 ragt, an diesem zum Vermeiden der Ausbildung einer Wärmebrücke jedoch nicht anliegt. In Richtung zu dem Formwerkzeug 3.2 geht der Wärmeaufnahmeabschnitt 19 in eine Abkantung 23 über. Die Abkantung 23 dient dem Zweck, an der Außenseite 24 der Heizeinrichtung 18 einen Radius zum erleichterten Vorbeiziehen einer Haarsträhne auszubilden.

Eingezeichnet ist in Figur 5 ebenfalls eine Haarsträhne 11.1. Wird, wie in Figur 5 anhand der Blockpfeile dargestellt, mit dem Haarformgerät 1.1 eine Haarsträhne geformt, tritt diese aus dem zwischen dem Formwerkzeug 3.2 und dem komplementären Formwerkzeug des in Figur 5 nicht gezeigten Armes des Haarformgerätes 1.1 gebildeten Haarformspalt erwärmt aus und wird im Zuge der Bewegung unverzüglich an den Wärmeaufnahmeabschnitt 19 der Heizeinrichtung 18 heran- und kontaktierend an diesem vorbeigeführt. Aufgrund der guten Wärme leitenden Eigenschaften des eingesetzten Materials (hier: ein Aluminiumwerkstoff) wird aus der erwärmten Haarsträhne 11.1 Wärme entzogen und aufgrund des Temperaturgefälles dem Wärmeabgabeabschnitt 20 als eigentliches Heizelement zugeführt, über den sodann die Wärme an den Pflegestoff innerhalb des Pflegestoffreservoirs 7.1 abgegeben wird. Dieser wird auf diese Weise erwärmt, typischerweise auf wenige Grade unterhalb seiner Verdampfungstemperatur. Durchaus möglich ist es auch, den in dem Pflegestoffreservoir 7.1 bevorrateten Pflegestoff auf seine Verdampfungstemperatur bzw. über diese zu erwärmen. Es versteht sich, dass bei dieser Ausgestaltung eine Vorerwärmung bzw. Erwärmung des Pflegestoffs im Unterschied zu den vorbeschriebenen Ausführungsbeispielen der Figuren 1 bis 4 unabhängig von dem Heizzustand des Haarformgerätes erfolgt, und zwar nur dann, wenn tatsächlich einer Haarsträhne Pflegestoff zugeführt werden soll.

Um eine Erwärmung von Pflegestoff in dem Pflegestoffreservoir 7.1 auf die dem Pflegestoffapplikationsaustritt 8.2 nahen Bereiche zu konzentrieren, und dennoch eine gewisse Vorerwärmung zu erhalten, ist in einem Ausführungsbeispiel vorgesehen, dass die Fläche des Wärmeabgabeabschnitts 20 der Heizeinrichtung 18 sich in Richtung zum Boden des Pflegestoffreservoirs 7.1 hin verjüngt. Dieses kann in Form von seitlichen Verjüngungen realisiert sein. Auch ist es möglich, dass der untere Abschnitt des Wärmeabgabeabschnittes in mit Abstand voneinander angeordnete Streifen unterteilt ist. Prinzipiell ist es auch möglich, ganz oder teilweise den Wärmeabgabeabschnitt kurz unterhalb des Pflegestoffapplikationsaustritts 8.2 innerhalb des Pflegestoffreservoirs 7.1 zu positionieren, dann jedoch mit einer Loch- oder Gitterstruktur ausgebildet, um den Pflegestoff hindurch zu lassen. Auch eine Kombination der vorbeschriebenen Ausrichtungen und Anordnungen der Wärmeabgabeabschnitte ist möglich.

Figur 6 zeigt in einer schematisierten Querschnittsdarstellung eine weitere Ausgestaltung eines als Straightener ausgebildeten Haarformgerätes 1.1. Das Haarformgerät 1.1 verfügt ebenso wie die bereits zu den vorangegangenen Figuren beschriebenen Haarformgeräte über einen Pflegestoffapplikator 25. Der Pflegestoffapplikator 25 umfasst ein Pflegestoffreservoir 26, welches unterhalb der äußeren, gekrümmten Schale 27 des in Figur 6 gezeigten Armes 28 des Straighteners 1 angeordnet ist. Das Pflegestoffreservoir 26 steht über Durchbrechungen 29 mit der Umgebung in Verbindung. Die Durchbrechungen 29 stellen bei diesem Ausführungsbeispiel den Pflegestoffaustritt dar. Die Durchbrechungen sind über die Quererstreckung des Pflegestoffreservoirs 26 verteilt angeordnet. Bei dem dargestellten Ausführungsbeispiel bilden die Durchbrechungen 29 der Längserstreckung des Armes 28 und damit der Längserstreckung des Pflegestoffreservoirs 26 folgende Schlitze. In einer alternativen Ausgestaltung ist vorgesehen, dass in die Schale 27 rundliche Durchbrechungen, angeordnet nach Art eines Rasters als Pflegestoffaustritt vorgesehen sind.

Das Pflegestoffreservoir 26 bzw. der darin bevorratete Pflegestoff, typischerweise von einem Pflegestoffträger getragen, wird bei dieser Ausgestaltung des Haarformgerätes 1.1 durch die rückseitig abgestrahlte Wärme des die Formplatte 30 beheizenden Heizelementes 31 bewirkt. Es versteht sich, dass ebenfalls Wärme von der Rückseite der Formplatte 30 in Richtung zum Pflegestoffreservoir 26 abstrahlt und dessen Inhalt erwärmt. Die Anordnung zwischen der Rückseite der Formplatte 30 mit dem Heizelement 31 und dem Pflegestoffreservoir 26 ist derart vorgesehen, dass die über das Heizelement 31 und/oder die Rückseite der Formplatte 30 auf das Pflegestoffreservoir 26 bzw. dessen Inhalt abgegebene Wärme den in dem Pflegestoffreservoir 26 befindlichen Pflegestoff nur bis etwas unterhalb seiner Verdampfungstemperatur erwärmt. Der zusätzlich notwendige Wärmeeintrag zum Verdampfen eines Teils des in dem Pflegestoffreservoir 26 bevorrateten Pflegestoffes wird, wie bei den vorangegangenen Ausführungsbeispielen auch, durch die in einer zu formenden Haarsträhne enthaltene Wärme zugeführt, und zwar dann, wenn um diese den Arm 28 bzw. beide geschlossenen Arme des Haarformgerätes 1.1 eine Haarsträhne nach Art eines Lockenstabes herumgewickelt wird. Typischerweise ist der zu dem Arm 28 komplementäre Arm des Haarformgerätes 1.1 ebenso ausgebildet wie der zuvor beschriebene Arm 28.

In einer Weiterbildung der in Figur 6 gezeigten Ausgestaltung des Haarformgerätes 1.1 ist vorgesehen, dass sich das Pflegestoffreservoir mehr oder weniger vollständig entlang der Innenseite äußeren Schale des jeweiligen Armes des Haarformgerätes erstreckt. Die als Pflegestoffaustritt dienenden Durchbrechungen erstrecken sich sodann ebenfalls entsprechend weit.

In noch einer weiteren Ausgestaltung ist vorgesehen, dass im Unterschied zu dem Haarformgerät 1.1 mit geraden Seitenflächen und einer konvex gekrümmten Schale die Arme des Straighteners eine halbkreisförmige Querschnittskontur aufweisen, so dass beide komplementären Arme dieses Haarformgerätes eine Zylinderform oder eine angenäherte Zylinderform ergeben. Die Mantelflächen der beiden Arme sind sodann nach Art eines Lockenstabes geformt. Der zwischen den Armen befindliche Haarformspalt kann bei einer solchen Ausgestaltung genutzt werden, die Haarsträhne zu ergreifen, diese durch den Haarformspalt zu ihrer Erwärmung zu ziehen und anschließend unmittelbar die Haarsträhne um die beiden geschlossenen Arme herumzuwickeln. Die von der Haarformsträhne durch die Pflegestoffaustritte in das jeweilige Pflegestoffreservoir eingebrachte Wärme triggert den Pflegestoffaustritt, so dass gleichzeitig mit dem Aufwickeln der Haarsträhne die gewünschte Konditionierung erfolgt. Bei einem solchen Ausführungsbeispiel ist es zweckmäßig, wenn sich das Pflegestoffreservoir bzw. die dieses mit der Umgebung verbindenden Pflegestoffaustritte zumindest weitgehend über die halbkreisförmige Erstreckung des Armes in seinem Querschnitt erstrecken.

Als Pflegestoffe zum Durchführen der beanspruchten Erfindung eignen sich jedwede Stoffe, die sich durch Verdampfen transportieren lassen. Eingesetzt werden können Stoffe, die auf Umgebungstemperatur flüssig, gelförmig oder auch fest sind. Zu den Pflegestoffen im Rahmen dieser Ausführungen zählt auch Wasser, welches eingesetzt werden kann, wenn geformtes Haar nur gekühlt werden soll, ohne dass zusätzliche Stoffe dem geformten Haar zugeführt werden sollen. Daher umfasst auch der Begriff des Konditionierens von Haar im Rahmen dieser Ausführungen das Zuführen jeglicher Stoffe an das geformte, noch warme Haar.

### Bezugszeichenliste

- 1, 1.1: Haarformgerät
- 2, 2.1: Arm
- 3, 3.1: Formwerkzeug
- 4: Gelenk
- 5: Heizelement
- 6: Pflegestoffapplikator
- 7: Pflegestoffreservoir
- 8, 8.1: Pflegestoffaustritt
- 9: Tragkörper
- 10: Pflegestoffträger
- 11: Haarsträhne
- 12: Oberseite
- 13: Haarformgerät
- 14: Trommel
- 15: Haarformfläche
- 16, 16.1, 16.2: Heizelement
- 17, 17.1, 17.2: Pflegestoffapplikator
- 18: Heizeinrichtung
- 19: Wärmeaufnahmeabschnitt
- 20: Wärmeabgabeabschnitt
- 21: Oberseite
- 22: Luftspalt
- 23: Abkantung
- 24: Radius
- 25: Pflegestoffapplikator
- 26: Pflegestoffreservoir
- 27: Schale
- 28: Arm
- 29: Durchbrechung
- 30: Formplatte
- 31: Heizelement

## Patentansprüche

1. Verfahren zum Konditionieren einer Haarsträhne mit einem Haarformgerät, nach einem der Ansprüche 7 bis 15, umfassend wenigstens eine beheizbare Haarformfläche (15), an der das zu formende Haar zum Zwecke einer Haarformung anliegt, und umfassend ein Pflegestoffreservoir (26) mit einem Pflegestoffaustritt (8, 8.1, 29), über den Pflegestoff an das daran vorbei bewegte Haar ausgegeben werden kann, umfassend folgende Schritte:
- Erwärmen des in einem einen Pflegestoffaustritt (8, 8.1, 29) aufweisenden Pflegestoffreservoir (7, 25) bevorrateten Pflegestoffes auf eine Temperatur, die etwas unterhalb seiner Verdampfungstemperatur liegt,
- Erwärmen der zu konditionierenden Haarsträhne (11) an der zumindest einen beheizbaren Haarformfläche (15) auf eine Temperatur, die oberhalb der Verdampfungstemperatur des Pflegestoffes liegt, und
- Vorbeibewegen der eine oberhalb der Verdampfungstemperatur des Pflegestoffs aufweisenden Haarsträhne (11) an dem Pflegestoffaustritt (8, 8.1, 29), wodurch von der an dem Pflegestoffaustritt (8, 8.1, 29) vorbeibewegten Haarsträhne (11) Wärme durch den Pflegestoffaustritt (8, 8.1, 29) des Pflegestoffreservoirs (7, 26) in dieses abgestrahlt wird und hierdurch ein Teil des in dem Reservoir (7, 26) befindlichen, vorerwärmten Pflegestoffes über seine Vorerwärmungstemperatur hinaus und bis auf seine oder über seine Dampfübergangstemperatur erwärmt wird, so dass in Dampfform befindlicher Pflegestoff aus dem Pflegestoffaustritt (8, 8.1, 29) austritt und der daran vorbeibewegten Haarsträhne (11) zugeführt wird.

2. Verfahren nach Anspruch 1, **dadurch gekennzeichnet, dass** der Pflegestoff durch Kapillarkräfte in dem Pflegestoffaustritt (8, 8.1, 29) oder bis in den Bereich desselben anstehend gehalten wird.

3. Verfahren nach Anspruch 1 oder 2, **dadurch gekennzeichnet, dass** der Pflegestoff auf eine Temperatur vorerwärmt wird, die maximal 40°C, insbesondere maximal 30°C und ferner insbesondere maximal 15 bis 20°C unterhalb seiner Verdampfungstemperatur liegt.

4. Verfahren nach einem der Ansprüche 1 bis 3, **dadurch gekennzeichnet, dass** der in dem Pflegestoffreservoir (26) bevorratete Pflegestoff durch den Betrieb der Heizeinrichtung (5; 16, 16.1, 16.2) des Haarformgerätes (1, 1.1) zum Erwärmen der zumindest einen Haarformfläche (15) erwärmt wird.

5. Verfahren nach einem der Ansprüche 1 bis 4, **dadurch gekennzeichnet, dass** die zumindest eine beheizte Haarformfläche (15) motorisch rotatorisch angetrieben wird.

6. Verfahren nach einem der Ansprüche 1 bis 5, **dadurch gekennzeichnet, dass** eine Wärmezuführung von der erwärmten Haarsträhne an den in dem Pflegestoffreservoir (26) befindlichen Pflegestoff über Wärmeleitung erfolgt, zu welchem Zweck eine Heizfahne (18) mit einem Wärme aufnehmenden Abschnitt, angeordnet in der Bewegungsbahn der Haarsträhne, und mit einem in das Pflegestoffreservoir (26) hineinreichenden Abschnitt vorgesehen ist, von welchem weiteren Abschnitt die von dem kontaktierend von dem erwärmten Haar entnommene Wärme an den Pflegestoff abgegeben wird.

7. Haarformgerät umfassend zumindest eine beheizte Haarformfläche (15) und zumindest einen zum Konditionieren von mit dem Haarformgerät (1, 1.1, 13) zu behandelndem Haar dienenden Pflegestoffapplikator (6, 6.1; 17, 17.1, 17.2) mit einem einen in Richtung zur Bewegungsbahn von an der Haarformfläche (15) vorbeibewegtem Haar hin offenen Pflegestoffaustritt (8, 8.1, 29) aufweisendes Pflegestoffreservoir (7, 26), welchem Pflegestoffapplikator (6, 6.1, 17, 17.1, 17.2) eine Heizeinrichtung (18) zum Vorerwärmen von darin befindlichem Pflegestoff auf eine Temperatur etwas unterhalb seiner Verdampfungstemperatur zugeordnet ist, wobei der Pflegestoff in dem Pflegestoffreservoir (7, 26) bevorratet ist, damit sich Pflegestoff innerhalb des Pflegestoffaustrittes (8, 8.1, 29) oder im Bereich desselben befindet und der unterhalb des Pflegestoffaustrittes (8, 8.1, 29) oder im Bereich desselben befindliche Pflegestoff von der Bewegungsbahn, in der von dem Haarformgerät (1, 1.1) erwärmtes Haar relativ zu der zumindest einen Haarformfläche (15) bewegt wird, beabstandet ist und somit das Haar den unterhalb seiner Verdampfungstemperatur befindlichen Pflegestoff in dem Pflegestoffaustritt (8, 8.1, 29) oder im Bereich desselben nicht kontaktiert, **dadurch gekennzeichnet, dass** die Heizeinrichtung (18) als wärmeleitendes Element ausgeführt ist, welches mit einem Wärme abgebenden Abschnitt (20) in das Pflegestoffreservoir (7, 26) hineinreicht und welches einen Wärmeaufnahmeabschnitt (19) aufweist, der außerhalb des Pflegestoffreservoirs (7, 26) und zumindest bereichsweise in der Bewegungsbahn von mit dem Haarformgerät (1.1) geformtem Haar angeordnet ist.

8. Haarformgerät nach Anspruch 7, **dadurch gekennzeichnet, dass** die Heizeinrichtung (18) aus Metall, insbesondere aus einem Aluminiumwerkstoff gefertigt ist.

9. Haarformgerät nach einem der Ansprüche 7 oder 8, **dadurch gekennzeichnet, dass** der in das Pflegestoffreservoir (7, 26) hineinreichende Abschnitt (20) der Heizeinrichtung (18) sich etwa bis in den Bereich des Bodens des Pflegestoffreservoirs (7, 26) erstreckt.

10. Haarformgerät nach Anspruch 9, **dadurch gekennzeichnet, dass** die Fläche des Wärme abgebenden, in das Pflegestoffreservoir (7, 26) erstreckenden Abschnittes (20) der Heizeinrichtung (18) in Richtung zum Boden des Pflegestoffreservoirs (7, 26) hin verjüngt ist.

11. Haarformgerät nach einem der Ansprüche 8 bis 10, **dadurch gekennzeichnet, dass** durch die Heizeinrichtung (5, 16, 16.1, 16.2) zum Beheizen einer Haarformfläche ebenfalls der in dem Pflegestoffreservoir (7, 26) befindliche Pflegestoff vorerwärmt ist.

12. Haarformgerät nach Anspruch 7 oder 10, **dadurch gekennzeichnet, dass** innerhalb des Pflegestoffreservoirs (7, 26) ein bis in den Pflegestoffaustritt (8, 8.1, 29) reichender Pflegestoffträger (10) angeordnet ist, durch dessen Kapillarkräfte Pflegestoff in den Pflegestoffaustritt (8, 8.1, 29) oder bis in den Bereich desselben transportiert wird.

13. Haarformgerät nach Anspruch 11, **dadurch gekennzeichnet, dass** der Pflegestoffträger (10) das gesamte oder im Wesentlichen das gesamte Pflegestoffreservoir (7, 26) ausfüllt.

14. Haarformgerät nach einem der Ansprüche 7 bis 13, **dadurch gekennzeichnet, dass** der Pflegestoffaustritt (8, 8.1, 29) als Schlitz ausgeführt ist.

15. Haarformgerät nach Anspruch 14, **dadurch gekennzeichnet, dass** der Pflegestoffapplikator lösbar an das Haarformgerät angeschlossen ist, wobei der Pflegestoffapplikator mit einem Abschnitt seiner Außenseite an einer Wand des Haarformgerätes anliegt und dass die Haarformfläche (15) des Haarformgerätes (13) als rotationssymmetrische, motorisch in eine Drehbewegung versetzbare Haarformfläche (15) ausgeführt ist.

## Claims

1. Method for conditioning a wisp of hair with a hair shaping device in accordance with any one of claims 7 to 15, comprising at least a heatable hair shaping surface (15), which the hair to be shaped makes contact with for the purpose of shaping, and comprising a conditioner reservoir (26) with a conditioner outlet (8, 81, 29), via which the conditioner can be dispensed to the hair moved past the outlet, comprising the following steps:
- heating the conditioner stored in a conditioner reservoir (7, 25), comprising a conditioner outlet (8, 8.1, 29), to a temperature which is somewhat below its evaporation temperature,
- heating the hair wisps (11) to be conditioned at the at least one heatable hair shaping device (15) to a temperature which is above the evaporation temperature of the conditioner, and
- moving the hair wisps (11) exhibiting a temperature above the evaporation temperature of the conditioner past the conditioner outlet (8, 8.1, 29), as a result of which, heat from the hair wisps (11) moved past at the conditioner outlet (8, 8.1, 29) is radiated through the conditioner outlet (8, 8.1, 29) of the conditioner reservoir (7, 26) into the said reservoir, and, as a result, a part of this pre-heated conditioner present in the reservoir (7, 26) is heated above its pre-heating temperature and up to its evaporation temperature, such that conditioner in vapour form emerges from the conditioner outlet (8, 8.1, 29) and is conveyed to the hair wisps (11) being moved past.

2. Method according to claim 1, **characterised in that** the conditioner is held by capillary forces present in the conditioner outlet (8, 8.1, 29) or in the region thereof.

3. Method according to claim 1 or 2, **characterised in that** the conditioner is pre-heated to a temperature which lies at a maximum of 40 °C, in particular at a maximum of 30 °C, and most particularly at a maximum of 15 to 20 °C below its evaporation temperature.

4. Method according to any one of claims 1 to 3, **characterised in that** the conditioner stored in the conditioner reservoir (26) is heated by the operation of the heating device (5; 16, 16.1, 16.2) of the hair shaping device (1, 1.1) for the heating of the at least one hair shaping surface (15).

5. Method according to any one of claims 1 to 4, **characterised in that** the at least one hair shaping surface (15) is driven in rotary fashion by a motor.

6. Method according to any one of claims 1 to 5, **characterised in that** a delivery of heat takes place from the heated hair wisps to the conditioner present in the conditioner reservoir (26) by means of heat conduction, for which purpose a heating lug (18), with a heatabsorbing section, is arranged in the movement path of the hair wisps, and is provided with a section which projects into the conditioner reservoir (26), from which further section the heat derived from contact with the heated hair is transferred to the conditioner.

7. Hair shaping device comprising at least one heated hair shaping surface (15) and at least one conditioner applicator (6, 6.1; 17, 17.1, 17.2) serving to condition hair which is to be treated by the hair shaping device (1, 1.1, 13), with a conditioner reservoir (7, 26) comprising a conditioner outlet (8, 8.1, 29), open in the direction towards the movement path of the hair moving past at the hair shaping surface (15), allocated to which conditioner applicator (6, 6.1, 17, 17.1, 17.2) is a heating device (18) for the pre-heating of conditioner present therein to a temperature which is somewhat below its evaporation temperature, wherein the conditioner is stored in the conditioner reservoir (7, 26), such that conditioner is present inside the conditioner outlet (8, 8.1, 29) or in the region thereof, and the conditioner present beneath the conditioner outlet (8, 8.1, 29), or in the region thereof, is located at a distance from the movement path on which the hair heated by the hair shaping device (1, 1.1) is moved relative to the at least one hair shaping device (15), and therefore the hair does not contact the conditioner, which is below its evaporation temperature, in the conditioner outlet (8, 8.1, 29) or in the region thereof, **characterised in that** the heating device (18) is configured as a heat-conductive element, which extends with a heat-emitting section (20) into the conditioner reservoir (7, 26) and which comprises a heat absorption section (19) which is arranged outside the conditioner reservoir (7, 26) and at least in some regions in the movement path of the hair shaped by the hair shaping device (1.1).

8. Hair shaping device according to claim 7, **characterised in that** the heating device (18) is made of metal, in particular of an aluminium material.

9. Hair shaping device according to any one of claims 7 or 8, **characterised in that** the section (20) of the heating device (18) extending into the conditioner reservoir (7, 26) extends approximately as far as into the region of the base of the conditioner reservoir (7, 26).

10. Hair shaping device according to claim 9, **characterised in that** the surface of the section (20) of the heating device (18), emitting heat and extending into the conditioner reservoir (7, 26), tapers in the direction towards the base of the conditioner reservoir (7, 26).

11. Hair shaping device according to one of claims 8 to 10, **characterised in that** the heating device (5, 16, 16.1, 16.2) which heats the hair shaping surface likewise pre-heats the conditioner present in the conditioner reservoir (7, 26).

12. Hair shaping device according to claim 7 or 10, **characterised in that** arranged inside the conditioner reservoir (7, 26) is a conditioner carrier (10) reaching as far as into the conditioner outlet (8, 8.1, 29), by means of the capillary forces of which the conditioner is transported into the conditioner outlet (8, 8.1, 29) or into the region thereof.

13. Hair shaping device according to claim 11, **characterised in that** the conditioner carrier (10) fills out the whole or essentially the whole of the conditioner reservoir (7, 26).

14. Hair shaping device according to any one of claims 7 to 13, **characterised in that** the conditioner outlet (8, 8.1, 29) is configured as a slit.

15. Hair shaping device according to claim 14, **characterised in that** the conditioner applicator is connected in a detachable manner to the hair shaping device, wherein the conditioner applicator is in contact with a section of its outer side on a wall of the hair shaping device, and that the hair shaping surface (15) of the hair shaping device (13) is configured as a rotation-symmetric hair shaping surface (15) which can be displaced in a rotational movement by motor means.

## Revendications

1. Procédé de conditionnement d'une mèche de cheveux avec un appareil de mise en forme des cheveux, comprenant au moins une surface (15) chauffable de mise en forme des cheveux, contre laquelle les cheveux à mettre en forme sont en contact et comprenant un réservoir (26) de produit de soin avec une sortie (8, 8.1, 29) de produit de soin, laquelle permet de distribuer du produit de soin sur les cheveux qui passent devant, comprenant les étapes suivantes :
- Réchauffage du produit de soin, stocké dans un réservoir (7, 25) de produit de soin présentant une sortie (8, 8.1, 29) de produit de soin, à une température quelque peu inférieure à sa température d'évaporation,
- Réchauffage de la mèche (11) de cheveux à conditionner contre l'au moins une surface (15) chauffable de mise en forme des cheveux, à une température supérieure à la température d'évaporation du produit de soin et
- Passage de la mèche (11) de cheveux présentant une température supérieure à la température d'évaporation du produit de soin sur la sortie (8, 8.1, 29) de produit de soin, lequel passage de la mèche (11) de cheveux devant la sortie (8, 8.1, 29) de produit de soin du réservoir (7, 26) de produit de soin a pour effet de faire rayonner de la chaleur dans ce dernier et ainsi, de réchauffer une partie du produit de soin préchauffé se trouvant dans le réservoir (7, 26) au-delà de sa température de préchauffage et jusqu'à, voire au-delà, sa température de passage en phase gazeuse, de sorte que du produit de soin sous forme de vapeur se diffuse par la sortie (8, 8.1, 29) de produit de soin et est acheminé jusqu'à la mèche (11) de cheveux qui passe devant.

2. Procédé selon la revendication 1, **caractérisé en ce que** le produit de soin est maintenu par des forces capillaires dans la sortie (8, 8.1, 29) de produit de soin ou au niveau de celle-ci.

3. Procédé selon la revendication 1 ou 2, **caractérisé en ce que** le produit de soin est préchauffé à une température inférieure de 40 °C maximum, notamment de 30° C maximum et par ailleurs notamment de 15 à 20 °C maximum à sa température d'évaporation.

4. Procédé selon l'une des revendications 1 à 3, **caractérisé en ce que** le produit de soin stocké dans le réservoir (26) de produit de soin est réchauffé par le fonctionnement du dispositif de chauffage (5 ; 16, 16.1, 16.2) de l'appareil (1, 1.1) de mise en forme des cheveux, destiné à chauffer l'au moins une surface (15) de mise en forme des cheveux.

5. Procédé selon l'une des revendications 1 à 4, **caractérisé en ce que** l'au moins une surface (15) chauffée de mise en forme des cheveux est entraînée mécaniquement en rotation.

6. Procédé selon l'une des revendications 1 à 5, **caractérisé en ce qu**'un acheminement de chaleur depuis la mèche de cheveux réchauffée vers le produit de soin se trouvant dans le réservoir (26) de produit de soin se fait par conduction de chaleur, un drapeau (18) de chaleur avec un tronçon absorbant la chaleur, disposé sur la trajectoire de la mèche de cheveux, et avec un tronçon s'engageant dans le réservoir (26) de produit de soin étant prévu à cet effet, lequel comporte un autre tronçon qui diffuse au produit de soin la chaleur prélevée au contact des cheveux réchauffés.

7. Appareil de mise en forme des cheveux comprenant au moins une surface (15) chauffée de mise en forme des cheveux, et au moins un applicateur (6, 6.1 ; 17, 17.1, 17.2) de produit de soin servant à conditionner les cheveux à traiter avec l'appareil (1, 1.1, 13) de mise en forme des cheveux, comportant un réservoir (7, 26) de produit de soin présentant une sortie (8, 8.1, 29) de produit de soin ouverte vers la trajectoire des cheveux qui passent devant la surface (15) de mise en forme des cheveux, lequel applicateur (6, 6.1, 17, 17.1, 17.2) de produit de soin est associé à un dispositif de chauffage selon l'une des revendications 7 à 15, destiné à préchauffer le produit de soin qui s'y trouve à une température quelque peu inférieure à sa température d'évaporation, lequel produit de soin étant stocké dans un réservoir (7, 26) de produit de soin, afin que du produit de soin se trouve dans la sortie (8, 8.1, 29) de produit de soin ou au niveau de cette dernière, et le produit de soin se trouvant sous la sortie (8, 8.1, 29) de produit de soin ou au niveau de cette dernière est situé à distance de la trajectoire dans laquelle passent les cheveux réchauffés par l'appareil (1, 1.1) de mise en forme des cheveux par rapport à l'au moins une surface (15) de mise en forme des cheveux et, de ce fait, les cheveux n'entrent pas en contact avec le produit de soin chauffé à une température inférieure à celle de son évaporation, situé dans la sortie (8, 8.1, 29) de produit de soin ou au niveau de ce dernier, **caractérisé en ce que** le dispositif de chauffage (18) est conformé en élément thermoconducteur, lequel s'engage par un tronçon (20) dégageant de la chaleur dans le réservoir (7, 26) de produit de soin et lequel présente un tronçon (19) d'absorption de la chaleur, qui est disposé hors du réservoir (7, 26) de produit de soin et, au moins par certaines zones, dans la trajectoire des cheveux mis en forme par l'appareil (1.1) de mise en forme des cheveux.

8. Appareil de mise en forme des cheveux selon la revendication 7, **caractérisé en ce que** le dispositif de chauffage (18) est fabriqué en métal et plus précisément dans un matériau en aluminium.

9. Appareil de mise en forme des cheveux selon l'une des revendications 7 ou 8, **caractérisé en que** le tronçon (20) du dispositif de chauffage (18) s'engageant dans le réservoir (7, 26) de produit de soin s'étend sensiblement jusqu'au niveau du fond du réservoir (7, 26) de produit de soin.

10. Appareil de mise en forme des cheveux selon la revendication 9, **caractérisé en ce que** la surface du tronçon (20) du dispositif de chauffage (18) dégageant de la chaleur et s'étendant dans le réservoir (7, 26) est rétréci vers le fond du réservoir (7, 26) de produit de soin.

11. Appareil de mise en forme des cheveux selon l'une des revendications 8 à 10, **caractérisé en ce que** le dispositif de chauffage (5, 16, 16.1, 16.2) destiné à chauffer la surface de mise en forme des cheveux préchauffe également le produit de soin se trouvant dans le réservoir (7, 26) de produit de soin.

12. Appareil de mise en forme des cheveux selon la revendication 7 ou 10, **caractérisé en ce que** un support (10) de produit de soin arrivant jusqu'à la sortie (8, 8.1, 29) de produit de soin est disposé à l'intérieur du réservoir (7, 26) de produit de soin, grâce aux forces capillaires duquel, du produit de soin est acheminé jusqu'à la sortie (8, 8.1, 29) de produit de soin ou jusqu'au niveau de cette dernière.

13. Appareil de mise en forme des cheveux selon la revendication 11, **caractérisé en ce que** le support (10) de produit de soin remplit l'intégralité ou sensiblement l'intégralité du réservoir (7, 26) de produit de soin.

14. Appareil de mise en forme des cheveux selon l'une des revendications 7 à 13, **caractérisé en ce que** la sortie (8, 8.1, 29) de produit de soin est réalisée en tant que fente.

15. Appareil de mise en forme des cheveux selon la revendication 14, **caractérisé en ce que** l'applicateur de produit de soin est raccordé de manière amovible à l'appareil de mise en forme des cheveux, l'applicateur de produit de soin étant en appui par un tronçon de sa face extérieure sur une paroi de l'appareil de mise en forme des cheveux et **en ce que** la surface (15) de mise en forme des cheveux de l'appareil (13) de mise en forme des cheveux est fabriqué sous la forme d'une surface (15) de mise en forme des cheveux symétrique en rotation, commutable mécaniquement en mouvement de rotation.
